# EUROPÄISCHE PATENTSCHRIFT

(11) **EP 3 177 554 B1**
(45) Veröffentlichungstag und Bekanntmachung des Hinweises auf die Patenterteilung: **14.08.2019**
(21) Anmeldenummer: 15747405.7
(22) Anmeldetag: 23.07.2015
(51) Int. Cl.: B41F 21/00, B65H 23/16, B65H 23/26, B65H 23/038

(54) **BAHNFÜHRUNGSVORRICHTUNG UND VORRICHTUNG ZUM VERARBEITEN EINER MATERIALBAHN**
WEB GUIDING DEVICE AND DEVICE FOR PROCESSING A WEB OF MATERIAL
DISPOSITIF DE GUIDAGE DE BANDE ET DISPOSITIF SERVANT À TRANSFORMER UNE BANDE DE MATÉRIAU

(30) Priorität: 07.08.2014 DE 102014111312
(43) Veröffentlichungstag der Anmeldung: 14.06.2017
(73) Patentinhaber: Leonhard Kurz Stiftung & Co. KG, 90763 Fürth (DE)
(72) Erfinder: JENA, Hans-Peter, 90453 Nürnberg (DE)
(74) Vertreter: Louis Pöhlau Lohrentz
(86) Internationale Anmeldenummer: PCT/EP2015/066941
(87) Internationale Veröffentlichungsnummer: WO 2016/020206

(56) Entgegenhaltungen:
- DE-A1- 2 754 180
- DE-B- 1 279 032
- GB-A- 873 431
- US-A- 2 592 090

## Beschreibung

Die Erfindung betrifft eine Bahnführungsvorrichtung zum Führen einer Materialbahn, insbesondere einer Folienbahn, sowie eine Vorrichtung zum Verarbeiten einer Materialbahn, insbesondere einer Folienbahn. Eine derartige Bahnführungsvorrichtung, die den nächstliegenden Stand der Technik darstellt, wird in der Druckschrift GB 873 431 A offenbart.

Beim Verarbeiten von Materialbahnen, wie beispielsweise Folienbahnen oder Papierbahnen, in Prägevorrichtung, Druckvorrichtungen oder dergleichen werden die Materialbahnen in der Regel auf Spulen bereitgestellt, zur Verarbeitung abgespult, über Umlenkrollen der Verarbeitungsposition zugeführt und manchmal anschließend wieder aufgewickelt.

Wird die Materialbahn beim Bereitstellen einer neuen Spule schräg bzw. unsymmetrisch eingezogen, wirken dabei unterschiedliche Zugkräfte auf gegenüberliegende Randbereiche der Materialbahn, was zu einem Knicken, Auffalten oder Reißen der Materialbahn führen kann.

In manchen Fällen kann ein asymmetrischer, also schräger Einzug einer Materialbahn jedoch auch wünschenswert sein, beispielsweise um zu garantieren, dass ein Randbereich der Materialbahn unter hoher Materialspannung - und damit glatt - liegt, um insbesondere ein zuverlässiges Ablesen von Passermarken oder dergleichen zu ermöglichen.

Unabhängig davon, ob ein asymmetrischer Einzug der Materialbahn gezielt oder unerwünscht erfolgt, ist es notwendig, eine solche Asymmetrie so früh wie möglich wieder zu korrigieren, um die oben genannten Defekte zu vermeiden.

Es ist bekannt, zum Ausgleich eines schrägen Einzugs Bahnführungsrollen mit integriertem Differenzialgetriebe zu verwenden. Auch eine Detektion eines schrägen Einzugs und eine aktive Korrektur der Bahnführung durch aktive Stellmittel, beispielsweise pneumatische, hydraulische oder elektrische Stellzylinder oder dergleichen, sind bekannt. Solche Vorrichtungen sind jedoch aufwändig, teuer in der Anschaffung und anfällig für Störungen.

Zum Ausgleich symmetrischer Bahnspannungen, wie sie auch bei geradem Einzug der Bahn, beispielsweise aufgrund einer Unrundheit der Spule auftreten können, sind ferner so genannte Tänzer bekannt. Diese schwingen unter wechselnder Zugspannung der Bahn senkrecht zu deren Erstreckungsrichtung und gleichen damit die Zugspannung wieder aus. Zum Ausgleich eines schrägen Einzugs sind sie jedoch nicht geeignet.

Aufgabe der vorliegenden Erfindung ist es daher, eine Bahnführungsvorrichtung sowie eine Vorrichtung zum Verarbeiten einer Materialbahn bereitzustellen, durch die ein schräger Einzug einer Materialbahn auf einfache, kostengünstige und zuverlässige Weise korrigierbar ist.

Diese Aufgabe wird durch eine Bahnführungsvorrichtung mit den Merkmalen des Patentanspruchs 1 sowie durch eine Vorrichtung zum Verarbeiten einer Materialbahn mit den Merkmalen des Patentanspruchs 13 gelöst.

Eine derartige Bahnführungsvorrichtung zum Führen einer Materialbahn, insbesondere einer Folienbahn, umfasst ein erstes und ein zweites Rahmenelement, welche:
- in jeweiligen ersten Endbereichen schwenkbar an einer ersten Achse angelagert sind,
- in jeweiligen zweiten Endbereichen über eine drehbar gelagerte Bahnführungsrolle verbunden sind und
- über eine zweite Achse verbunden sind, welche mittels eines Fixierungselements mit der ersten Achse verbunden ist.

Im Vergleich zu einem üblichen Tänzer, der lediglich zum Ausgleich symmetrischer Bahnspannungen der Materialbahn, d.h. für nicht schräg bzw. unsymmetrisch einlaufende Materialbahnen ausgelegt ist, wird durch die zweite Achse und das Fixierungselement ein Angriffspunkt für asymmetrisch wirkende Kräfte, wie sie beim schrägen Einzug einer Materialbahn entstehen können, geschaffen. Unter Achsen werden dabei Bauteile verstanden, die eine Rotationsbewegung anderer Bauteile stützen können. Achsen können im Querschnitt rund aber auch anders geformt sein, wobei gegebenenfalls das Querschnittsprofil auch über die Längserstreckung einer Achse variieren kann.

Wirkt auf die einer Seitenkante der Materialbahn zugewandte Seite der Bahnführungsrolle einer stärkere Zugkraft als auf die gegenüberliegende Seite, so entsteht ein Moment um das Fixierungselement. Dies führt zu einer Verwindung des aus den Achsen, den Rahmenelementen und der Bahnführungsrolle gebildeten Rahmens um das Fixierungselement. Hierdurch wird die Bahnführungsrolle in die Richtung der stärkeren Zugkraft ausgelenkt. Damit wird die unter stärkerer Zugspannung stehende Seite der Materialbahn entlastet und die durch den schrägen Einzug entstandene Asymmetrie ausgeglichen.

Die Materialbahn verlässt die Bahnführungsrolle damit gerade und mit ausgeglichener Zugspannung. Hierzu ist keine externe Steuerung, also kein externes Sensor- und/oder Stellglied notwendig, sondern die nötigen Kräfte zur Korrektur des Bahnlaufes werden allein von der Zugspannung der Materialbahn zur Verfügung gestellt.

Die erwünschte Verwindung der Bahnführungsvorrichtung kann bereits erreicht werden, wenn die Rahmenelemente und/oder die zweite Achse flexibel ausgelegt sind. Die notwendige Flexibilität kann durch geeignete Materialwahl und durch Einstellung der Materialstärke in Abhängigkeit von in einer konkreten Verarbeitungsmaschine auftretenden Zugkräften erfolgen.

Beispielsweise können die Rahmenelemente und/oder die zweite Achse dafür aus einem oder mehreren elastomeren Werkstoffen einstückig oder mehrteilig ausgebildet sein. Es ist auch möglich, nur einen Teil der Rahmenelemente und/oder der zweiten Achse aus einem elastomeren Werkstoff auszubilden, welcher Teil dann die notwendige Flexibilität bereitstellt. Beispielsweise können nur die Verbindungsstellen zwischen den Rahmenelementen und der zweiten Achse und/oder die die Verbindungsstellen zwischen den Rahmenelementen und der Bahnführungsrolle aus einem elastomeren oder teilelastomeren Lagerelement ausgebildet sein. Ebenso ist es möglich, dass nur die zweite Achse aus einem elastomeren und damit in sich verwindbaren Werkstoff ausgebildet ist und/oder die zweite Achse aus verdrillten oder verseilten Teilelementen aus elastomeren und/oder nicht-elastomeren Werkstoffen ausgebildet ist. Die Elastizität des elastomeren Werkstoffs und/oder der Anteil der elastomeren Werkstoffe am Gesamtkonstrukt der zweiten Achse bestimmt dabei deren insgesamte Verwindbarkeit und erlaubt damit die Einstellung der Flexibilität der erfindungsgemäßen Bahnführungsvorrichtung.

Es ist alternativ jedoch zweckmäßig, wenn die Bahnführungsrolle und/oder die zweite Achse mittels Gelenklagern an den Rahmenelementen angelagert sind.

Solche Gelenklager erlauben eine Schwenkbewegung der Bahnführungsrolle bzw. der zweiten Achse um den jeweiligen Lagerpunkt und ermöglichen damit die Verwindung der Vorrichtung, ohne dass unnötige Materialspannungen in diese eingebracht werden. Dies erhöht die Lebensdauer einer solchen Vorrichtung.

Vorzugsweise sind ferner die Gelenklager als Gelenk-Kugellager ausgebildet. Damit werden bei einfachem und stabilem Aufbau der Lager alle notwendigen Freiheitsgrade bereitgestellt.

Es ist weiter vorteilhaft, wenn die zweite Achse zwischen der ersten Achse und der Bahnführungsrolle angeordnet ist. Durch die Anordnung der zweiten Achse zwischen den beiden anderen querverlaufenden Elementen der Vorrichtung wird im Zusammenwirken mit dem Fixierungselement der gewünschte Kraftangriffspunkt geschaffen.

Dabei ist es insbesondere zweckmäßig, wenn ein Verhältnis zwischen dem Abstand der zweiten Achse zur ersten Achse und dem Abstand der zweiten Achse zur Bahnführungsrolle von 1:3 bis 1:10, bevorzugt 1:4 bis 1:7, besonders bevorzugt von 1:5 bis 1:6, beträgt.

Vorzugsweise ist die zweite Achse näher zu der ersten Achse angeordnet als zu der Bahnführungsrolle.

Es ist ferner vorteilhaft, wenn das Fixierungselement an der ersten Achse in Achsrichtung beweglich angeordnet ist. Der oben beschriebene Zugkraftausgleich erfolgt insbesondere bei mittiger Positionierung des Fixierungselements bezüglich der ersten und der zweiten Achse symmetrisch. Wird das Fixierungselement aus der Mittenlage verschoben, so kann, falls gewünscht, eine definierte Asymmetrie der Zugkräfte auf die gegenüberliegenden Seiten der Folienbahn eingestellt werden, da in diesem Fall unterschiedliche Hebelwege zwischen den gegenüberliegenden Seiten der Bahnführungsrolle und dem Fixierungselement vorliegen.

Dabei ist es zweckmäßig, wenn das Fixierungselement an der ersten Achse mittels eines Feststellelements festlegbar ist, so dass eine gewünschte Einstellung des Fixierungselements gesichert werden kann.

Bevorzugt wird das Fixierungselement in einer Betriebsstellung der Bahnführungsvorrichtung mittig zwischen dem ersten und dem zweiten Rahmenelement an der ersten Achse festgelegt. Auf diese Weise kann der eingangs beschriebene vollständige Ausgleich asymmetrischer Zugkräfte bewerkstelligt werden, so dass die Materialbahn die Bahnführungsrolle frei von Querspannungen verlässt. Unter einer mittigen Position wird dabei verstanden, dass die Abstände zwischen dem Fixierungselement und den Rahmenelementen sich um nicht mehr als 20 %, bevorzugt um nicht mehr als 10 % unterscheiden.

Bevorzugt ist weiterhin das Fixierungselement an der zweiten Achse schwimmend gelagert. Auch dies erleichtert das gewünschte Verwinden der Vorrichtung, ohne dass deren Materialien übermäßig beansprucht werden.

Dabei ist es insbesondere zweckmäßig, wenn das Fixierungselement mittels einer Lagerhülse an der zweiten Achse gelagert ist. So wird ein gewisses Gleiten des Fixierungselements ermöglicht, ohne dass es zu Verkantungen oder dergleichen kommt.

Vorzugsweise ist ein Innendurchmesser der Lagerhülse um 5 % bis 20 %, bevorzugt von 10 % bis 12 %, größer als ein Außendurchmesser der zweiten Achse. Damit kann der Bewegungsspielraum der Lagerhülse und damit die Leichtigkeit der Verwindung der Vorrichtung eingestellt werden.

Es ist dabei ferner zweckmäßig, wenn ein Gleitwiderstand zwischen dem Fixierungselement und der zweiten Achse mittels eines weiteren Feststellelements einstellbar ist. Dadurch kann beeinflusst werden, wie schnell die Verwindung der Vorrichtung einer geänderten Kraftverteilung an der Bahnführungsrolle folgt, so dass gegebenenfalls auftretende Vibrationen oder Schwingungen der Vorrichtung gedämpft oder ganz vermieden werden können.

Bei einer Vorrichtung zum Verarbeiten einer Materialbahn mittels einer Bahnführungsvorrichtung der beschriebenen Art ist es zweckmäßig, wenn die erste Achse der Bahnführungsvorrichtung gestellfest an der Vorrichtung festgelegt ist. Dies ermöglicht die erwünschte Relativbewegung der Bahnführungsrolle zur Materialbahn bei einer Verwindung der Bahnführungsvorrichtung aufgrund asymmetrischer Zugkräfte.

Ferner ist es vorteilhaft, wenn die Bahnführungsvorrichtung so angeordnet ist, dass die Bahnführungsrolle der Bahnführungsvorrichtung in einem Ruhezustand und/oder bei symmetrischer Kraftbeaufschlagung der Bahnführungsrolle senkrecht zu einer Förderrichtung der Materialbahn und in der Förderebene der Materialbahn angeordnet ist. In diesem Zustand werden damit von der Bahnführungsvorrichtung keine unerwünschten Kräfte in die Materialbahn eingebracht.

Bevorzugt ist dabei die Vorrichtung als Prägevorrichtung, insbesondere Heißprägevorrichtung, und/oder als Druckvorrichtung ausgebildet. Die beschriebenen Prinzipien sind jedoch auf alle Arten von Vorrichtungen anwendbar, bei denen Materialbahnen verarbeitet werden.

Die Erfindung wird nun anhand von Ausführungsbeispielen näher erläutert. Es zeigen
- Fig. 1: Eine perspektivische Ansicht einer Abrollvorrichtung für eine Materialbahn mit einem Ausführungsbeispiel einer Bahnführungsvorrichtung zum Ausgleich eines schrägen Bahneinzugs;
- Fig. 2: Die Abrollvorrichtung nach Fig. 1 in Seitenansicht;
- Fig. 3: Eine Vorderansicht der Bahnführungsvorrichtung der Abrollvorrichtung gemäß Fig. 1;
- Fig. 4: Eine Seitenansicht der Bahnführungsvorrichtung gemäß Fig. 3 bei symmetrischem Bahneinzug;
- Fig. 5: Eine Seitenansicht der Bahnführungsvorrichtung gemäß Fig. 3 bei linksseitig asymmetrischem Bahneinzug;
- Fig. 6: Eine Seitenansicht der Bahnführungsvorrichtung gemäß Fig. 3 bei rechtsseitig asymmetrischem Bahneinzug.

Die Figuren 1 und 2 zeigen den für die Bahnbereitstellung zuständigen Teil einer Vorrichtung 1 zum Verarbeiten einer Materialbahn 2. Die Materialbahn 2 wird auf einer Spule 21 bereitgestellt, die auf einer Rolle 11 der Vorrichtung 1 aufgenommen wird. Über eine Mehrzahl von Umlenkrollen 12, die gestellfest und drehbar an einem Rahmen 13 der Vorrichtung 1 angeordnet sind, wird die abgespulte Materialbahn 2 der Verarbeitung zugeführt. Die eigentliche Verarbeitungseinrichtung, beispielsweise eine Druck- oder Prägestation, ist in den Figuren nicht dargestellt.

Wird beim Einlegen einer neuen Spule 21 die Materialbahn schräg eingeführt, so resultieren beim Einziehen der Materialbahn 2 unterschiedliche Zugkräfte an deren gegenüberliegenden Seiten 22, 23. Dies kann zu Bahnrissen führen, die einen Stillstand der Vorrichtung 1 notwendig machen.

Um dies zu verhindern, umfasst die Vorrichtung 1 eine Bahnführungsvorrichtung 3. Diese umfasst zwei Rahmenelemente 31, 32, die mit ihren jeweiligen Endbereichen 311, 321 schwenkbar an einer ersten Achse 33 angelagert sind. Die Achse 33 ist mit einem Endbereich 331 am Rahmen 13 der Vorrichtung 1 befestigt und selbst nicht drehbar.

An den gegenüberliegenden Endbereichen 312, 322 sind die Rahmenelemente 31, 32 über eine Bahnführungsrolle 34 miteinander verbunden, über die im Betrieb der Vorrichtung 1 die Materialbahn 2 geführt wird.

Eine weitere Achse 35 verbindet ebenfalls die Rahmenelemente 31, 32 und verläuft parallel zur Achse 33 und zur Bahnführungsrolle 34. Sowohl die Achse 35 als auch die Bahnführungsrolle 34 sind mit Gelenkkugellagern 36 an den Rahmenelementen 31, 32 angelenkt. Die Achse 35 und die Bahnführungsrolle 34 können somit nicht nur um ihre jeweiligen Erstreckungsachsen rotieren, sondern sind auch gegenüber den Rahmenelementen 31, 32 verkippbar.

Die Achse 35 ist zudem mittels eines Fixierelements 37 mit der Achse 33 verbunden. Das Fixierelement 37 besteht aus zwei Hälften 371, 372, die mittels Schrauben 373 und 374 gegeneinander fixiert werden können und die jeweilige Aufnahmen 375, 376 für die Achsen 33, 35 aufweisen. Die Achse 35 ist dabei mit einer gleitenden Hülse 38 im Fixierelement 37 aufgenommen, deren Innendurchmesser bevorzugt um 5 % bis 20 %, besonders bevorzugt um 10 % bis 12 % größer ist als der Außendurchmesser der Achse 35.

Je nach Spiel der Aufnahmen 375, 376 und nach Anzugskraft der Schrauben 373, 374 kann damit auch festgelegt werden, wie fest das Fixierelement 37 auf den Achsen 33, 35 sitzt.

Werden die Schrauben 373, 374 gelockert, so kann das Fixierelement 37 auf den Achsen 33, 35 verschoben werden. Die Figuren zeigen das Fixierelement 37 in einer seitlichen Position. Im Betrieb der Vorrichtung 1 ist es zweckmäßig, das Fixierelement 37 mittig auf den Achsen 33, 35 zu positionieren, so dass die jeweiligen Abstände des Fixierelements zu den Rahmenelementen 31, 32 im Wesentlichen gleich sind und bevorzugt nicht mehr als 20 %, besonders bevorzugt um nicht mehr als 10 % voneinander abweichen. So wird die gewünschte symmetrische Ausrichtung der Bahnführungsrolle 34 zur Materialbahn 2 sichergestellt.

Wird die Materialbahn 2 schräg in die Vorrichtung 1 eingelegt, so sind die Zugkräfte, die auf die Materialbahn 2 einwirken, nicht symmetrisch. Zugkraft und Bahngeschwindigkeit unterscheiden sich daher für die beiden Seiten 22, 23 der Materialbahn.

Sobald die Materialbahn 2 über die Bahnführungsrolle 34 geführt wird, wirken damit auch unterschiedliche Kräfte auf die gegenüberliegenden Seiten der Bahnführungsrolle 34. Die Rahmenelemente und die zweite Achse können nun als Hebel wirken, die diese Kräfte auf das Fixierungselement 37 übertragen. Hieraus resultiert ein Drehmoment um das Fixierungselement 37.

Da die erste Achse 33 mit dem Endbereich 331 gestellfest montiert ist, kommt es dadurch zu keiner Bewegung der Achse 33 selbst. Wie in den Figuren 5 und 6 ersichtlich, können jedoch die Rahmenelemente 31, 32 um die Achse 33 schwenken und relativ zu ihrer in Fig. 4 gezeigten Gleichgewichtsposition ausgelenkt werden. Die Achse 35 und die Bahnführungsrolle 34 können dieser Bewegung folgen und aufgrund ihrer Lagerung mittels der Gelenkkugellager 36 dadurch schräg zur Achse 33 und somit auch schräg zur ursprünglichen Bahnführungsebene gekippt werden.

Mit anderen Worten kann also die Bahnführungsrolle 34 den durch eine schräg eingelegte Materialbahn 3 verursachten asymmetrischen Kräften folgen. Die Bahnführungsrolle 34 wird dabei solange weiter ausgelenkt, bis die auf ihre Endbereiche einwirkenden Kräfte wieder gleich sind, also kein Moment mehr auf das Fixierelement 37 übertragen wird. Hierdurch wird die schneller laufende Seitenkante der Materialbahn 2 abgebremst und die langsamer laufende Seitenkante der Materialbahn 2 beschleunigt. Der schräge Einzug der Materialbahn 2 wird somit korrigiert und die Materialbahn 2 läuft gleichmäßig durch die Vorrichtung 1. Im Zuge dieser Korrektur kehrt die Bahnführungsrolle 34 wieder in die Fig. 4 gezeigte neutrale Position zurück und verbleibt in dieser, solange die Materialbahn 2 weiter gerade läuft.

Insgesamt kann so eine einfache Korrektur eines schrägen Bahneinzugs erzielt werden, die keinerlei aktive Stell- oder Sensoreinrichtungen benötigt. Die Vorrichtung ist damit besonders kostengünstig und ausfallsicher.

### Bezugszeichenliste

- 1: Vorrichtung
- 11: Rolle
- 12: Umlenkrolle
- 13: Rahmen
- 2: Materialbahn
- 21: Spule
- 22: Seitenkante
- 23: Seitenkante
- 3: Bahnführungsvorrichtung
- 31: Rahmenelement
- 311: Endbereich
- 312: Endbereich
- 32: Rahmenelement
- 321: Endbereich
- 322: Endbereich
- 33: erste Achse
- 331: Endbereich
- 34: Bahnführungsrolle
- 35: zweite Achse
- 36: Gelenkkugellager
- 37: Fixierelement
- 371: Hälfte
- 372: Hälfte
- 373: Schraube
- 374: Schraube
- 375: Aufnahme
- 376: Aufnahme
- 38: Hülse

## Patentansprüche

1. Bahnführungsvorrichtung (3) zum Führen einer Materialbahn (2), insbesondere einer Folienbahn, mit einem ersten und einem zweiten Rahmenelement (31, 32), welche
- in jeweiligen ersten Endbereichen (311, 321) schwenkbar an einer ersten Achse (33) angelagert sind,
- in jeweiligen zweiten Endbereichen (312, 322) über eine drehbar gelagerte Bahnführungsrolle (34) verbunden, **dadurch gekennzeichnet, dass** das erste und das zweite Rahmenelement
- über eine zweite Achse (35) verbunden sind, welche mittels eines Fixierungselements (37) mit der ersten Achse (33) verbunden ist.

2. Bahnführungsvorrichtung (3) nach Anspruch 1,
**dadurch gekennzeichnet,**
**dass** die Bahnführungsrolle (34) und/oder die zweite Achse (35) mittels Gelenklagern (36) an den Rahmenelementen (31, 32) angelagert sind.

3. Bahnführungsvorrichtung (3) nach Anspruch 2,
**dadurch gekennzeichnet,**
**dass** die Gelenklager (36) als Gelenk-Kugellager ausgebildet sind.

4. Bahnführungsvorrichtung (3) nach einem der Ansprüche 1 bis 3,
**dadurch gekennzeichnet,**
**dass** die zweite Achse (35) zwischen der ersten Achse (33) und der Bahnführungsrolle (34) angeordnet ist.

5. Bahnführungsvorrichtung (3) nach Anspruch 4,
**dadurch gekennzeichnet,**
**dass** ein Verhältnis zwischen dem Abstand der zweiten Achse (35) zur ersten Achse (33) und dem Abstand der zweiten Achse (35) zur Bahnführungsrolle (34) von 1:3 bis 1:10, bevorzugt von 1:4 bis 1:7, besonders bevorzugt von 1:5 bis 1:6 beträgt.

6. Bahnführungsvorrichtung (3) nach einem der vorhergehenden Ansprüche,
**dadurch gekennzeichnet,**
**dass** das Fixierungselement (37) an der ersten Achse (33) in Achsrichtung beweglich angeordnet ist.

7. Bahnführungsvorrichtung (3) nach Anspruch 6,
**dadurch gekennzeichnet,**
**dass** das Fixierungselement (37) an der ersten Achse (33) mittels eines Feststellelements (374) festlegbar ist und dass bevorzugt das Fixierungselement (37) in einer Betriebsstellung der Bahnführungsvorrichtung (3) mittig zwischen dem ersten (31) und dem zweiten Rahmenelement (32) an der ersten Achse (33) festgelegt ist.

8. Bahnführungsvorrichtung (3) nach einem der vorhergehenden Ansprüche,
**dadurch gekennzeichnet,**
**dass** das Fixierungselement (37) an der zweiten Achse (35) schwimmend gelagert ist.

9. Bahnführungsvorrichtung (3) nach Anspruch 8,
**dadurch gekennzeichnet,**
**dass** das Fixierungselement (37) mittels einer Lagerhülse (38) an der zweiten Achse (35) gelagert ist.

10. Bahnführungsvorrichtung (3) nach Anspruch 9,
**dadurch gekennzeichnet,**
**dass** ein Innendurchmesser der Lagerhülse (38) um 5 % bis 20 %, bevorzugt von 10 % bis 12 %, größer ist als ein Außendurchmesser der zweiten Achse (35).

11. Bahnführungsvorrichtung (3) nach einem der Ansprüche 8 bis 10,
**dadurch gekennzeichnet,**
**dass** ein Gleitwiderstand zwischen dem Fixierungselement (37) und der zweiten Achse (35) mittels eines weiteren Feststellelements (373) einstellbar ist.

12. Vorrichtung (1) zum Verarbeiten einer Materialbahn (2), insbesondere einer Folienbahn, mit einer Bahnführungsvorrichtung (3) nach einem der Ansprüche 1 bis 11.

13. Vorrichtung (1) nach Anspruch 12,
**dadurch gekennzeichnet,**
**dass** die erste Achse (33) der Bahnführungsvorrichtung (3) gestellfest an der Vorrichtung (1) festgelegt ist.

14. Vorrichtung (1) nach Anspruch 12 oder 13,
**dadurch gekennzeichnet,**
**dass** die Bahnführungsvorrichtung (3) so angeordnet ist, dass die Bahnführungsrolle (34) der Bahnführungsvorrichtung (3) in einem Ruhezustand und/oder bei symmetrischer Kraftbeaufschlagung der Bahnführungsrolle (34) senkrecht zu einer Förderrichtung der Materialbahn (2) und in der Förderebene der Materialbahn (2) angeordnet ist.

15. Vorrichtung (1) nach einem der Ansprüche 12 bis 14,
**dadurch gekennzeichnet,**
**dass** die Vorrichtung (1) als Prägevorrichtung, insbesondere Heißprägevorrichtung, und/oder als Druckvorrichtung ausgebildet ist.

## Claims

1. Web guiding device (3) for guiding a material web (2), in particular a film web, having a first and a second frame element (31, 32), which,
- in respective first end regions (311, 321), are pivotably attached to a first axis (33),
- in respective second end regions (312, 322), are connected via a rotatably mounted web guiding roller (34), **characterised in that** the first and the second frame elements are connected via a second axis (35), which is connected to the first axis (33) by means of a fixing element (37).

2. Web guiding device (3) according to claim 1,
**characterised in that**
the web guiding roller (34) and/or the second axis (35) are attached to the frame elements (31, 32) by means of pivot bearings (36).

3. Web guiding device (3) according to claim 2,
**characterised in that**
the pivot bearings (36) are formed as pivot ball bearings.

4. Web guiding device (3) according to one of claims 1 to 3,
**characterised in that**
the second axis (35) is arranged between the first axis (33) and the web guiding roller (34).

5. Web guiding device (3) according to claim 4,
**characterised in that**
a ratio between the spacing of the second axis (35) to the first axis (33) and the spacing of the second axis (35) to the web guiding roller (34) is from 1:3 to 1:10, preferably from 1:4 to 1:7, particularly preferably from 1:5 to 1:6.

6. Web guiding device (3) according to one of the preceding claims,
**characterised in that**
the fixing element (37) is arranged on the first axis (33) moveably in the axis direction.

7. Web guiding device (3) according to claim 6,
**characterised in that**
the fixing element (37) can be fixed on the first axis (33) by means of a locking element (374), and the fixing element (37) is preferably fixed on the first axis (33) in an operating position of the web guiding device (3) centrally between the first (31) and the second frame element (32).

8. Web guiding device (3) according to one of the preceding claims,
**characterised in that**
the fixing element (37) is floatingly mounted on the second axis (35).

9. Web guiding device (3) according to claim 8,
**characterised in that**
the fixing element (37) is mounted on the second axis (35) by means of a mount sleeve (38).

10. Web guiding device (3) according to claim 9,
**characterised in that**
an inner diameter of the mount sleeve (38) is preferably greater than an outer diameter of the second axis (35) by 5% to 20%, preferably from 10% to 12%.

11. Web guiding device (3) according to one of claims 8 to 10,
**characterised in that**
a sliding resistance between the fixing element (37) and the second axis (35) can be set by means of a further fixing element (373).

12. Device (1) for processing a material web (2), in particular a film web, having a web guiding device (3) according to one of claims 1 to 11.

13. Device (1) according to claim 12,
**characterised in that**
the first axis (33) of the web guiding device (3) is fixed rigidly to the device (1).

14. Device (1) according to claim 12 or 13,
**characterised in that**
the web guiding device (3) is arranged in such a way that the web guiding roller (34) of the web guiding device (3) is arranged perpendicularly to a conveying device of the material web (2) and in the conveying plane of the material web (2) in an idle state and/or with symmetrical application of force of the web guiding roller (34).

15. Device (1) according to one of claims 12 to 14,
**characterised in that**
the device (1) is formed as a stamping device, in particular a hot stamping device, and/or as a printing device.

## Revendications

1. Dispositif de guidage de bande (3) servant à guider une bande de matériau (2), en particulier une bande de film, avec un premier et un second élément de cadre (31, 32), lesquels
- sont rattachés à un premier axe (33) dans des premières zones d'extrémité (311, 321) respectives de manière à pouvoir pivoter,
- sont reliés dans des secondes zones d'extrémité (312, 322) respectives par l'intermédiaire d'un rouleau de guidage de bande (34) monté de manière à pouvoir tourner, **caractérisé en ce que** le premier et le second élément de cadre sont reliés par l'intermédiaire d'un deuxième axe (35), lequel est relié au premier axe (33) au moyen d'un élément de fixation (37).

2. Dispositif de guidage de bande (3) selon la revendication 1,
**caractérisé en ce**
**que** le rouleau de guidage de bande (34) et/ou le deuxième axe (35) sont rattachés aux éléments de cadre (31, 32) au moyen de paliers articulés (36).

3. Dispositif de guidage de bande (3) selon la revendication 2,
**caractérisé en ce**
**que** les paliers articulés (36) sont réalisés sous la forme de roulements à billes articulés.

4. Dispositif de guidage de bande (3) selon l'une quelconque des revendications 1 à 3,
**caractérisé en ce**
**que** le deuxième axe (35) est disposé entre le premier axe (33) et le rouleau de guidage de bande (34).

5. Dispositif de guidage de bande (3) selon la revendication 4,
**caractérisé en ce**
**qu'**un rapport entre l'espacement du deuxième axe (35) par rapport au premier axe (33) et l'espacement du deuxième axe (35) par rapport au rouleau de guidage de bande (34) va de 1:3 à 1:10, de manière préférée de 1:4 à 1:7, de manière particulièrement préférée de 1:5 à 1:6.

6. Dispositif de guidage de bande (3) selon l'une quelconque des revendications précédentes,
**caractérisé en ce**
**que** l'élément de fixation (37) est disposé de manière mobile au niveau du premier axe (33) dans le sens axial.

7. Dispositif de guidage de bande (3) selon la revendication 6,
**caractérisé en ce**
**que** l'élément de fixation (37) peut être fixé au niveau du premier axe (33) au moyen d'un élément d'immobilisation (374), et que de manière préférée l'élément de fixation (37) est fixé dans une position de fonctionnement du dispositif de guidage de bande (3) au centre entre le premier (31) et le second élément de cadre (32) au niveau du premier axe (33).

8. Dispositif de guidage de bande (3) selon l'une quelconque des revendications précédentes
**caractérisé en ce**
**que** l'élément de fixation (37) est monté de manière flottante au niveau du deuxième axe (35).

9. Dispositif de guidage de bande (3) selon la revendication 8,
**caractérisé en ce**
**que** l'élément de fixation (37) est monté au moyen d'un manchon de palier (38) au niveau du deuxième axe (35) .

10. Dispositif de guidage de bande (3) selon la revendication 9,
**caractérisé en ce**
**qu'**un diamètre intérieur du manchon de palier (38) est plus grand de 5 % à 20 %, de manière préférée de 10 % à 12 % qu'un diamètre extérieur du deuxième axe (35) .

11. Dispositif de guidage de bande (3) selon l'une quelconque des revendications 8 à 10,
**caractérisé en ce**
**qu'**une résistance au glissement peut être réglée entre l'élément de fixation (37) et le deuxième axe (35) au moyen d'un autre élément d'immobilisation (373).

12. Dispositif (1) servant à traiter une bande de matériau (2), en particulier une bande de film, avec un dispositif de guidage de bande (3) selon l'une quelconque des revendications 1 à 11.

13. Dispositif (1) selon la revendication 12,
**caractérisé en ce**
**que** le premier axe (33) du dispositif de guidage de bande (3) est fixé de manière solidaire au châssis au niveau du dispositif (1).

14. Dispositif (1) selon la revendication 12 ou 13,
**caractérisé en ce**
**que** le dispositif de guidage de bande (3) est disposé de telle sorte que le rouleau de guidage de bande (34) du dispositif de guidage de bande (3) est disposé, dans un état de repos et/ou lorsque le rouleau de guidage de bande (34) est soumis à l'action symétrique d'une force, de manière perpendiculaire par rapport à une direction de transport de la bande de matériau (2) et/ou dans le plan de transport de la bande de matériau (2).

15. Dispositif (1) selon l'une quelconque des revendications 12 à 14,
**caractérisé en ce**
**que** le dispositif (1) est réalisé sous la forme d'un dispositif d'estampage, en particulier d'un dispositif d'estampage à chaud et/ou sous la forme d'un dispositif d'impression.
